# EUROPÄISCHE PATENTSCHRIFT

(11) **EP 0 916 812 B1**
(45) Veröffentlichungstag und Bekanntmachung des Hinweises auf die Patenterteilung: **05.03.2003**
(21) Anmeldenummer: 97810873.6
(22) Anmeldetag: 17.11.1997
(51) Int. Cl.: F01D 9/04, F01D 5/14

(54) **Endstufe für axialdurchströmte Turbine**
Final stage for an axial turbine
Etage final pour turbine axial

(43) Veröffentlichungstag der Anmeldung: 19.05.1999
(73) Patentinhaber: ALSTOM (Switzerland) Ltd, 5401 Baden (CH)
(72) Erfinder: Mumm, Carsten, 79761 Waldshut-Tiengen (DE); Weiss, Andreas, Dr., 79761 Waldshut-Tiengen (DE)

(56) Entgegenhaltungen:
- EP-A- 0 089 600
- EP-A- 0 260 175
- EP-A- 0 661 413
- CH-A- 344 800
- GB-A- 1 080 015
- GB-A- 1 116 580
- GB-A- 2 095 764
- GB-A- 2 164 098
- GB-A- 2 199 379

## Beschreibung

### Technisches Gebiet

Die Erfindung betrifft die Endstufe einer axialdurchströmten Turbine mit grosser Kanaldivergenz mit einer Reihe gekrümmter Leitschaufeln und einer Reihe verjüngter, verdrehter Laufschaufeln.

### Stand der Technik

Gekrümmte Leitschaufeln werden insbesondere eingesetzt, um die Sekundärverluste zu verringern, die durch die Umlenkung der Grenzschichten in den Leitschaufeln entstehen.

Es sind Turbinen mit nur in Umfangsrichtung gekrümmten Leitschaufeln beispielsweise aus der DE-A-37 43 738 bekannt. Dort sind Schaufeln gezeigt und beschrieben, deren Krümmung über der Schaufelhöhe gegen die Druckseite der jeweils in Umfangsrichtung benachbarten Leitschaufel gerichtet ist. Es sind auch aus dieser Schrift Schaufeln bekannt, deren Krümmung über der Schaufelhöhe gegen die Saugseite der jeweils in Umfangsrichtung benachbarten Leitschaufel gerichtet ist. Damit sollen auf wirksame Weise sowohl radiale als auch in Umfangsrichtung verlaufende Grenzschicht-Druckgradienten verringert werden und damit die aerodynamischen Schaufelverluste verkleinert werden. Unabhängig davon, gegen welche Seite der benachbarten Schaufel die Krümmung dieser bekannten Schaufel gerichtet ist, verläuft sie in jedem Fall genau in Umfangsrichtung. Dies bedeutet, dass bei den dargestellten zylindrischen Schaufeln zumindest deren Vorderkanten über der Schaufelhöhe in der gleichen Axialebene liegen.

Turbinen mit in Axialrichtung und in Umfangsrichtung gekrümmten Leitschaufeln sind beispielsweise aus der DE-A-42 28 879 bekannt. Stromaufwärts des Laufgitters ist ein festes Leitgitter angeordnet. Dessen Schaufeln sind hinsichtlich Anzahl sowie bezüglich ihres Verhältnisses Sehne zu Teilung strömungstechnisch für Vollast optimiert. Sie verleihen der Strömung den für den Eintritt in das Laufgitter erforderlichen Drall. Die Krümmung der Schaufeln verläuft senkrecht zur Sehne, was durch eine Verschiebung der Profilschnitte sowohl in Umfangsrichtung als auch in Axialrichtung erreicht wird. Die Krümmung der Leitschaufeln ist gegen die Druckseite der jeweils in Umfangsrichtung benachbarten Leitschaufel gerichtet. Diese Krümmung wird durch einen kontinuierlichen Bogen gebildet, der mit dem Schaufelträger und mit der Nabe einen spitzen Winkel bildet. Infolge der Krümmung senkrecht zur Schaufelsehne ist die in Radialrichtung projizierte Schaufelfläche grösser als bei der bekannten Krümmung in Umfangsrichtung. Dadurch erhöht sich die Radialkraft auf das *Strömungs*mittel; dieses wird an die Kanalwandungen gedrückt, wodurch dort die Grenzschichtdicke reduziert wird.

*Ein Schaufelgitter für eine axial durchströmte Strömungsmaschine, dessen Schaufelvorderkanten im Bereich des Schaufelfusses und im Bereich der* *Schaufelspitze gegenüber der Strömungsrichtung einen gepfeilten Verlauf einnehmen, ist in EP-A-0661413 näher dargestellt. Das Schaufelblatt besteht im wesentlichen aus einem radial ausgerichteten Blattmittelteil,* das etwa *50% der Schaufelhöhe einnimmt sowie den zwei gepfeilten Endabschnitten, die bis zu 10% der Schaufelhöhe einnehmen können. Diese geradlinig verlaufenden Abschnitte sind über gekrümmt ausgebildete Übergangsbereiche verbunden. Die Schaufelhinterkante nimmt einen der Vorderkante analogen Verlauf nach Massgabe der sich verjüngenden Schaufelblatttiefe. Aufgrund des geradlinigen, gepfeilten Verlaufs der Schaufelkanten im Bereich des Schaufelfusses und der Schaufelspitze ergibt sich eine positive Beeinflussung der Sekundärströmung des Strömungsmittels dergestalt,* dass *der radiale Druckgradient im begrenzungsnahen Bereich sich in einer Weise ändert, die die verlustbringende Ausbildung von Hufeisenwirbeln weitgehend vermindert. Die verminderten Verluste führen zu einer entsprechenden Erhöhung des Stufenwirkungsgrades. Mit zunehmendem Strömungsquerschnitt gehen jedoch die anteiligen Auswirkungen der begrenzungsnahen Druckfelder auf den Stufenwirkungsgrad zugunsten des Einflusses der radialen Druckverteilung über die Schaufelhöhe deutlich zurück. Insbesondere in mit grosser Divergenz verlaufenden Strömungskanälen, wie sie für die Niederdruckstufen von Dampfturbinen charakteristisch sind, liegt daher der Schwerpunkt der Bemühungen in der Beherrschung eines gleichmässigen radialen Druckgradienten über die Schaufelhöhe.*

### Darstellung der Erfindung

Der vorliegenden Erfindung liegt die Aufgabe zugrunde, bei einer axial durchströmten Turbine der eingangs genannten Art, insbesondere einer solchen mit kleinem Nabenverhältnis, eine Massnahme zu schaffen, mit welcher das Ablösen der Strömung von der Nabe vermieden werden kann und mit der eine gleichmässigere Druckverteilung über die Beschaufelungshöhe erzielt werden kann.

Erfindungsgemäss wird dies mit den kennzeichnenden Merkmalen der Patentanprüche erreicht.

Der Vorteil der Erfindung ist unter anderem darin zu sehen, dass infolge der verbesserten Zuströmung eine wesentlich verwindungsärmere Laufschaufelkonstruktion zur Anwendung gelangen kann.

### Kurze Beschreibung der Zeichnung

In der Zeichnung ist ein Ausführungsbeispiel der Erfindung anhand der letzten Niederdruckstufe einer Dampfturbine dargestellt.
Es zeigen:
- Fig. 1: einen Teillängsschnitt der Turbine;
- Fig. 2: einen Teilquerschnitt der Turbine.

Es sind nur die für das Verständnis der Erfindung wesentlichen Elemente gezeigt. Nicht dargestellt sind beispielsweise die Schaufelfüsse, mit denen die Schaufeln in ihren tragenden Partien eingehängt sind sowie eventuelle Schaufel-Deckplatten zur Verbesserung der Dichtwirkung. Die Strömungsrichtung des *Strömungs*mittels ist mit Pfeilen bezeichnet.

### Weg zur Ausführung der Erfindung

In der in Fig.1 schematisch gezeigten Dampfturbine sind die den durchströmten Kanal 1 begrenzenden Wandungen zum einen die rotorseitige Kanalbegrenzung 3 und zum andern die statorseitige Kanalbegrenzung 5. Die Endstufe besteht aus einer Reihe Leitschaufen 10 und einer Reihe Laufschaufeln 20. Die Leitschaufeln 10 sind auf nicht dargestellte Weise im Stator 4 befestigt, wobei der Schaufelträger selbst auf geeignete Art in einem Aussengehäuse eingehängt ist.

Die Laufschaufeln 20 sind auf nicht dargestellte Weise im Rotor 2 befestigt. Das Laufschaufelblatt ist in seiner Längserstreckung verjüngt und stark verdreht (twisted). Gegen die statorseitige Kanalbegrenzung 5 dichtet das Schaufelblatt mit seiner Spitze.

Im ganzen Beschaufelungsbereich verläuft die rotorseitige Kanalbegrenzung 3 zylindrisch, während infolge der Volumenzunahme des expandierenden Arbeitsmittels die statorseitige Kanalbegrenzung 5 konisch ausgebildet ist und bei hochbelasteten Maschinen einen Öffnungswinkel von bis zu 60° aufweisen kann. Es versteht sich, dass auch die innere Kanalkontur 3 konisch ausgebildet sein kann.

Gemäss der Erfindung sind die Leitschaufeln 10 in axialer Richtung an ihrem rotorseitigen Ende positiv und an ihrem statorseitigen Ende negativ gepfeilt. Die Pfeilung, welche sowohl die Leitschaufelvorderkante 11 als auch die Leitschaufelhinterkante 12 betrifft, bezieht sich hierbei auf den zylindrischen Verlauf der rotorseitigen Kanalbegrenzung 3. Der Pfeilwinkel A ist so gewählt, dass die Leitschaufelhinterkante 12 zumindest annähernd parallel zur Vorderkante 21 der Laufschaufel 20 verläuft. Diese positive Pfeilung erstreckt sich bis ca. 2/3 der Schaufelhöhe. Sie bewirkt eine radial zur rotorseitigen Kanalbegrenzung 3 hin wirkende Kraft auf die Strömung, wie dies aus dem Verlauf der Meridianstromlinien 6 erkennbar ist.

Bezogen auf die rotorseitige Kanalkontur 3 geht ab ca. 2/3 der Schaufelhöhe die positive Pfeilung in eine negative Pfeilung über. Diese ist so gewählt, dass am statorseitigen Ende die Leitschaufelhinterkante 12 und die Leitschaufelvorderkante 11 zumindest annähernd senkrecht zur strömungsbegrenzenden Wand 5 gerichtet sind. Mit dieser Massnahme wird erreicht, dass die Stromlinien 6 im Bereich des Stators senkrecht auf die Leitschaufelvorderkante 11 auftreffen.

Es ist somit erkennbar, dass die nicht geradlinigen und nicht radial verlaufenden Eintritts- und Austrittskanten der Leitschaufeln es ermöglichen, eine aerodynamisch optimale Schaufelbreite zu verwirklichen.

Die gewählte, an den Verlauf der Laufschaufelvorderkante 21 angepasste Kontur der Leitschaufelhinterkante 12 ermöglicht zudem in den unteren 2/3 des durchströmten Kanals die Einstellung der radial veränderlichen optimalen Länge des schaufelfreien Axialdiffusors zwischen Leit- und Laufreihe. Dieser Axialdiffusor, der im schaufelfreien Raum infolge der starken Kanaldivergenz entsteht, weist im Beispielsfall eine Breite C auf. Je schmäler dieser Axialdiffusor ausgebildet ist, umso günstiger wirkt sich dies auf die Gestaltung der nachfolgenden Laufschaufel aus. Je weniger das Strömungmittel in diesem Bereich in seiner Axialkomponente verzögert wird, umso grösser muss der Staffelungswinkel des nachfolgenden Schaufelprofils gewählt werden. Über die betrachtete Schaufelhöhe hat dies zur Folge, dass das Schaufelblatt insgesamt weniger stark verwunden (twisted) werden muss.

Genau die gegenteilige Folge ergibt sich im Bereich der statorseitigen Kanalbegrenzung, wo eine negative Pfeilung vorherrscht. Hier entsteht im letzten Drittel der Schaufelhöhe zwischen Leit- und Laufschaufeln ein sich gegen die Wandung stetig verbreitender Axialdiffusor mit zunehmender Verzögerung der Axialkomponente des Strömungsmittels. Dies bewirkt, dass der Staffelungswinkel des nachfolgenden Schaufelprofils zunehmend kleiner gewählt werden muss. Über die betrachtete Schaufelhöhe hat dies wiederum zur Folge, dass das Schaufelblatt insgesamt weniger stark verwunden werden muss.

Positiver und negativer Pfeilwinkel der Leitschaufel zusammen ergeben somit eine nachfolgende Laufschaufel mit einer radial optimalen Verwindungsverteilung, was sich auch auf die Festigkeit der Laufschaufel günstig auswirkt.

In Fig. 2 ist eine weitere Massnahme gezeigt, die sich vorteilhaft auf das Abdrängen der Strömung zur rotorseitigen Kanalbegrenzung hin auswirkt. Hierzu sind die Leitschaufeln 10 über einen Grossteil ihrer radialen Erstreckung in Umfangsrichtung geneigt und zwar derart, dass die Neigung gegen die Saugseite 13 der jeweils in Umfangsrichtung benachbarten Leitschaufel 10' gerichtet ist. An ihrem rotorseitigen Ende ist die Leitschaufel radial gerichtet. Ab ca. 15% der radialen Erstreckung neigt sie sich in Umfangsrichtung und kehrt an ihrem statorseitigen Ende wieder zurück in die Radiale R. Es hat sich gezeigt, dass ein Neigungswinkel B zur Radialen R im Bereich von 10-17°, vorzugsweise 12-15° eine hinreichend grosse radial zum Rotor hin wirkende Kraft auf die Strömung erzeugt und diese gegen den Rotor drückt.

### Bezugszeichenliste

- 1: Kanal
- 2: Rotor
- 3: rotorseitige Kanalbegrenzung
- 4: Stator, Schaufelträger (vane carrier)
- 5: statorseitige Kanalbegrenzung
- 6: Meridianstromlinien
- 10: Leitschaufel (vane)
- 11: Leitschaufelvorderkante (leading edge)
- 12: Leitschaufelhinterkante (trailing edge)
- 13: Leitschaufel-Saugseite (suction side)
- 14: Leitschaufel-Druckseite (pressure side)
- 20: Laufschaufel (blade)
- 21: Laufschaufelvorderkante
- R: Radiale
- A: Pfeilungswinkel (sweep angle)
- B: Neigungswinkel (lean angle)
- C: Breite des Axialdiffusors zwischen 10 und 20

## Patentansprüche

1. Endstufe einer axialdurchströmten Turbine mit grosser Kanaldivergenz von bis zu 60° mit einer Reihe gekrümmter Leitschaufeln (10) und einer Reihe verjüngter, verdrehter Laufschaufeln (20), *wobei die Leitschaufeln (10) in axialer Richtung an ihrem* rotorseitigen *Ende positiv und an ihrem* statorseitigen *Ende negativ* gepfeilt *sind, bezogen auf den Verlauf der rotorseitigen* Kanalbegrenzung *(3),* **dadurch gekennzeichnet, dass** *die positive Pfeilung der Leitschaufel (10) sich über 2*/*3 der Schaufelhöhe erstreckt und danach in die negative Pfeilung übergeht, wobei im Bereich der positiven Pfeilung die Leitschaufelhinterkante (12) parallel zur Laufschaufelvorderkante (21) verläuft und im Bereich der negativen Pfeilung sich zwischen Leit- (10) und Laufschaufeln (20) ein gegen die Wandung (5) sich stetig verbreitender Axialdiffusor mit zunehmender Verzögerung der Axialkomponente des Strömungsmittels bildet.*

2. Endstufe nach Anspruch 1, **dadurch gekennzeichnet, dass** die negative Pfeilung am statorseitigen Ende so gewählt ist, dass die Leitschaufelhinterkante (12) und/oder die Leitschaufelvorderkante (11) zumindest annähernd senkrecht zur strömungsbegrenzenden Wand (5) gerichtet ist.

3. Endstufe nach Anspruch 1, **dadurch gekennzeichnet, dass** die Leitschaufel (10) an ihrem rotorseitigen Ende radial gerichtet ist, sich ab ca. 15% der radialen Erstreckung in Umfangsrichtung *gegen die Saugseite* *(13) der benachbarten Leitschaufel (10')* neigt und sich an ihrem statorseitigen Ende wieder zumindest annähernd in die Radiale (R) zurückneigt.

4. Endstufe nach Anspruch 3, **dadurch gekennzeichnet, dass** der Neigungswinkel (B) zur Radialen (R) ca. 12°-15° beträgt.

## Claims

1. Output stage of an axial-flow turbine having high channel divergence, of up to 60°, with a row of curved vanes (10) and with a row of narrowed twisted blades (20), the vanes (10) having, in the axial direction, a positive sweep at their rotor-side end and a negative sweep at their stator-side end, with respect to the run of the rotor-side channel boundary (3), **characterized in that** the positive sweep of the vane (10) extends over 2/3 of the vane height and then merges into the negative sweep, the vane trailing edge (12) running parallel to the blade leading edge (21) in the region of the positive sweep and an axial diffuser widening continuously towards the wall (5), and with an increase in delay of the axial component of the flow medium, being formed between the vanes (10) and blades (20) in the region of the negative sweep.

2. Output stage according to Claim 1, **characterized in that** the negative sweep at the stator-side end is selected in such a way that the vane trailing edge (12) and/or the vane leading edge (11) is directed at least approximately perpendicularly to the flow-limiting wall (5).

3. Output stage according to Claim 1, **characterized in that** the vane (10) is directed radially at its rotor-side end, leans in the circumferential direction from approximately 15% of the radial extent towards the suction side (13) of the neighbouring vane (10') and leans back again at least approximately into the radial (R) at its stator-side end.

4. Output stage according to Claim 3, **characterized in that** the lean angle (B) relative to the radial (R) is approximately 12-15°.

## Revendications

1. Etage final pour une turbine axiale avec une grande divergence de canal pouvant atteindre 60° avec une rangée d'aubes directrices courbes (10) et une rangée d'aubes mobiles amincies tordues (20), dans lequel les aubes directrices (10) sont, en direction axiale, inclinées positivement à leur extrémité du côté du rotor et négativement à leur extrémité du côté du stator, par rapport au tracé de la paroi du canal (3) du côté du rotor, **caractérisé en ce que** l'inclinaison positive des aubes directrices (10) s'étend sur les 2/3 de la hauteur des aubes et devient ensuite une inclinaison négative, dans lequel l'arête de fuite (12) des aubes directrices est parallèle à l'arête d'attaque (21) des aubes mobiles dans la région de l'inclinaison positive et un diffuseur axial s'évasant en continu vers la paroi (5) se forme, dans la région de l'inclinaison négative, entre des aubes directrices (10) et mobiles (20) avec un ralentissement croissant de la composante axiale du fluide en écoulement.

2. Etage final suivant la revendication 1, **caractérisé en ce que** l'inclinaison négative à l'extrémité du côté du stator est choisie de telle manière que l'arête de fuite (12) des aubes directrices et/ou l'arête d'attaque (11) des aubes directrices soit orientée au moins approximativement perpendiculairement à la paroi (5) de limitation de l'écoulement.

3. Etage final suivant la revendication 1, **caractérisé en ce que** l'aube directrice (10) est orientée radialement à son extrémité du côté du rotor, s'incline vers le côté d'aspiration (13) de l'aube directrice voisine (10') dans le sens périphérique à partir d'environ 15 % de sa dimension radiale et s'incline à nouveau en sens inverse au moins approximativement en direction radiale (R) à son extrémité du côté du stator.

4. Etage final suivant la revendication 3, **caractérisé en ce que** l'angle d'inclinaison (B) par rapport à la direction radiale (R) vaut environ 12°-15°.
